# EUROPÄISCHE PATENTSCHRIFT

(11) **EP 0 807 722 B1**
(45) Veröffentlichungstag und Bekanntmachung des Hinweises auf die Patenterteilung: **18.06.2003**
(21) Anmeldenummer: 97810206.9
(22) Anmeldetag: 09.04.1997
(51) Int. Cl.: E04B 1/76, E04F 13/08

(54) **Dämmstoffbefestigungselement**
Insulation fixing means
Fixation pour isolation thermique

(30) Priorität: 14.05.1996 DE 19619318
(43) Veröffentlichungstag der Anmeldung: 19.11.1997
(73) Patentinhaber: HILTI Aktiengesellschaft, 9494 Schaan (LI)
(72) Erfinder: Beck, Harald, 9494 Schaan (LI); Kluser, Remo, 9452 Hinterforst (CH)
(74) Vertreter: Wildi, Roland

(56) Entgegenhaltungen:
- EP-A- 0 658 667
- DE-A- 3 045 986
- DE-A- 3 244 839
- DE-U- 9 311 122
- US-A- 4 884 932
- US-A- 5 118 235

## Beschreibung

Die Erfindung betrifft eine Vorrichtung zum Befestigen von Isolationselementen an einem Bauteil, gemäss dem Oberbegriff des Patentanspruchs 1.

Dem Befestigen von plattenförmigen Isolationselementen an Bauteilen dienen Vorrichtungen, wie sie beispielsweise aus der US-A-5,118,235 oder DE-A- 3 045 986 bekannt sind. Diese bekannten Vorrichtungen weisen einen grossflächigen Kopf und einen vom Kopf abragenden Hohlschaft auf. In einen Innenraum des Hohlschaftes ist über eine im grossflächigen Kopf angeordnete Öffnung ein Befestigungselement einsetzbar, das mittels eines geeigneten Werkzeuges in das Bauteil eintreibbar ist. Im gesetzten Zustand stützt sich das Befestigungselement an einer im Innenraum angeordneten, entgegen der Setzrichtung weisenden Schulter des Hohlschaftes ab und durchsetzt den setzrichtungsseitigen Endbereich des Hohlschaftes.

Auf die Isolationselemente wird Putzmaterial aufgetragen. Dabei ist es wichtig dass kein Putzmaterial in den Innenraum des Hohlschaftes gelangen kann, da dies zu Vertiefungen an der Oberfläche der aufgetragenen Putzschicht führt. Dringt Putzmaterial und damit auch Feuchtigkeit in den Innenraum des Hohlschaftes, so kann dies eine Korrosion an dem Befestigungselement hervorrufen, wenn dieses nicht aus rostfreiem Material besteht.

Damit kein Putzmaterial in den Innenraum des Hohlschaftes gelangen kann, ist die Öffnung mittels eines Deckels verschliessbar. Dieser Deckel ist ausserhalb der Öffnung um eine Gelenkachse schwenkbar an dem grossflächigen Kopf angeordnet und wirkt in der geschlossenen Stellung mit einem Vorsprung zusammen, der von der parallel zur Längsachse des Hohlschaftes verlaufenden Innenwand des Hohlschaftes abragt. In der geschlossenen Stellung liegt der Deckel mit seiner entgegen der Setzrichtung weisenden Seite an der dem Innenraum zugewandten Anschlagkante des Vorsprungs an.

Bei der Vorrichtung gemäß US-A-5,118,235 kann der Deckel beim Verschliessen der Öffnung oder beim Auftragen von Putzmaterial derart weit in den Innenraum hineingedrückt bzw. verschwenkt werden, dass die Öffnung nicht mehr verschlossen ist und dadurch Putzmaterial in den Innenraum des Hohlschaftes gelangen kann.

Der Erfindung liegt die Aufgabe zugrunde, eine Vorrichtung zum Befestigen von Isolationselementen zu schaffen, bei der sichergestellt ist, dass beim Einwirken von Kräften, hervorgerufen durch die Handhabung oder das Auftragen von Putzmaterial, der Deckel sicher geschlossen bleibt.

Die Lösung dieser Aufgabe erfolgt durch eine Vorrichtung, welche die im kennzeichnenden Abschnitt des Patentanspruchs 1 angeführten Merkmale aufweist.

Die parallel zur Querschnittsfläche des Hohlschaftes verlaufende Fläche, an der der Vorsprung angeordnet ist, dient als Anschlagfläche für den Deckel, damit dieser aus der geschlossenen Stellung nicht weiter in den Innenraum des Hohlschaftes gedrückt werden kann. Die Anordnung des Vorsprunges an der Anschlagfläche ermöglicht ein einfaches und sicheres Zusammenwirken mit dem Deckel, wenn dieser in die geschlossene Stellung bewegt wird.

Damit der Deckel in der geschlossenen Stellung die der Setzrichtung abgewandte Oberfläche des grossflächigen Kopfes nicht überragt, ist vorzugsweise die Fläche von einem die Öffnung wenigstens teilweise umgebenden Boden einer im Kopf angeordneten, den Deckel in der geschlossenen Stellung aufnehmenden Vertiefung gebildet.

Aus herstelltechnischen Gründen ist zweckmässigerweise der an dem Boden angeordnete Vorsprung als im wesentlichen senkrecht von dem Boden abragender Zapfen ausgebildet, der in einer am Deckel angeordneten Durchgangsbohrung einrastbar ist.

Eine unlösbare Verbindung zwischen dem Zapfen und dem Deckel wird vorteilhafterweise erreicht, indem sich der Zapfen entgegen der Setzrichtung stufenförmig erweitert und zu seinem freien Ende hin konisch verjüngt, wobei der grösste Durchmesser des Zapfens grösser ist als der Durchmesser der Durchgangsbohrung. Die Wandstärke des mit dem Zapfen zusammenwirkenden Deckels kann beispielsweise wenigstens im Bereich der Durchgangsbohrung dem Abstand zwischen der Stufe der stufenförmigen Erweiterung und dem Boden der Vertiefung entsprechen.

Um das dem Eintreiben des Befestigungselementes dienende Werkzeug besser in den Hohlschaft einführen zu können, ist zweckmässigerweise der Deckel zweiteilig ausgebildet, wobei die Deckelteile ausserhalb der Öffnung angelenkt und um parallel zueinander verlaufende Gelenkachsen schwenkbar sind. Die einander in der geöffneten Stellung zugewandten Seiten der Deckelteile dienen dabei als Zentrierhilfe beim Einsetzen des Werkzeugs.

Die entgegen der Setzrichtung weisenden Seiten der Deckelteile können beispielsweise mit einer Profilierung versehen sein, die eine besser Haftung des Putzmaterials gewährleistet. Eine bessere Haftung bedeutet auch, dass Zugkräfte auf die Deckelteile einwirken können. Damit diese Deckelteile auch beim Auftreten von Zugkräften sicher in der geschlossenen Stellung verbleiben, sind vorzugsweise an dem Boden wenigstens zwei Zapfen angeordnet und jedes Deckelteil weist wenigtens eine Durchgangsbohrung auf, in die ein Zapfen einrastbar ist.

Beim Verschliessen der Öffnung ist es unwesentlich, welcher der beiden Deckelteile zuerst die geschlossene Stellung einnimmt. Es können daher auch beide Deckelteile gleichzeitig in die geschlossene Stellung verschwenkt werden.

Die Erfindung wird anhand von Zeichnungen, die ein Ausführungsbeispiel wiedergeben, näher erläutert. Es zeigen:
- Fig. 1: Eine erfindungsgemässe Vorrichtung zum Befestigen von Isolationselementen, teilweise geschnitten;
- Fig. 2: Eine vergrösserte Darstellung der formschlüssigen Verbindung, zwischen einem Zapfen und einer Durchgangsbohrung eines Deckelteils.

Die in Fig. 1 dargestellte Vorrichtung dient der Befestigung von nicht dargestellten Isolationselementen an einem ebenfalls nicht dargestellten Bauteil und setzt sich aus einem grossflächigen Kopf 1 und einem sich daran anschliessenden Hohlschaft 2 zusammen. Der Hohlschaft 2 weist einen Innenraum 4 auf, der durch eine im Bereich des grossflächigen Kopfes 1 angeordnete Öffnung 15 von aussen zugänglich ist und der der Aufnahme eines Befestigungselementes 3 dient, mit dem die Vorrichtung an dem Bauteil festlegbar ist. Eine im Innenraum 4 des Hohlschaftes 2 angeordnete, entgegen der Setzrichtung weisende Anschlagfläche 5 dient als Widerlager für einen radial erweiterten Bereich 6 des Befestigungselementes 3.

Damit nicht dargestelltes Putzmaterial, das auf die befestigten Isolationselemente aufgetragen wird, nicht in den Innenraum 4 des Hohlschaftes 2 gelangen kann, ist die Öffnung 15 mittels zweier Deckelteile 7, 8 eines Deckels verschliessbar, die in der geschlossenen Stellung in einer einen Boden 13 aufweisenden Vertiefung 14 des Kopfes 1 versenkt angeordnet sind. Dabei wirken jeweils zwei Durchgangsbohrungen 9, 10 jedes Deckelteils 7, 8 mit jeweils zwei vom Boden 13 abragen Zapfen 11, 12 zusammen.

Beide Deckelteile 7, 8 sind um ausserhalb der Öffnung 15 liegende Gelenkachsen 16, 17 schwenkbar an dem grossflächigen Kopf 1 angeordnet. Die Projektionsfläche der Vertiefung 14 erstreckt sich um die Öffnung 15 und hat eine im wesentlichen quadratische Form. Die Gelenkachsen 16, 17 erstrecken sich entlang zweier einander gegenüberliegender Seiten dieser Vertiefung 14. Die parallel zur Gelenkachse 16, 17 gemessene Länge der Deckelteile 7, 8 entspricht im wesentlichen einer Seitenlänge der Vertiefung 14. Die senkrecht zur Geienkachse 16, 17 gemessen Länge der Deckelteile 7, 8 entspricht im wesentlichen der halben Seitenlänge der Vertiefung 14. Die Wandstärke der Deckelteile 7, 8 ist im wesentlichen auf die Tiefe der Vertiefung 14 abgestimmt.

In der Fig. 2 ist die vergrösserte Darstellung einer mit einem Zapfen 11, 12 zusammenwirkenden Durchgangsbohrung 9, 10 dargestellt. Diese Durchgangsbohrung 9, 10 ist stufenförmig ausgebildet, wobei der grösste Durchmesser der Durchgangsbohrung 9, 10 in dem entgegen der Setzrichtung weisenden Bereich des grossflächigen Kopfes 1 angeordnet ist.

Der von dem Boden 13 der Vertiefung 14 im wesentlichen senkrecht abragende Zapfen 11, 12 weist eine stufenförmige Erweiterung 18 auf, die sich zum freien Ende des Zapfens 11, 12 hin wiederum konisch verjüngt. Der Abstand A zwischen der Stufe der stufenförmigen Erweiterung 18 und dem Boden 13, von dem der Zapfen 11,12 abragt, entspricht im wesentlichen der Wandstärke der Deckelteile 7, 8, reduziert um die Tiefe T jenes Bereiches der Durchgangsbohrung 9, 10 mit dem grösseren Durchmesser. Der sich verjüngende Bereich des Zapfens 11, 12 erstreckt sich über eine Länge L, die im wesentlichen der Tiefe T jenes Bereiches der Durchgangsbohrung 9, 10 entspricht, die den grösseren Durchmesser aufweist. Der gösste Durchmesser D des Zapfens 11, 12 ist grössser ausgebildet als jener Teil der Durchgangsbohrung 9, 10 mit dem kleineren Durchmesser d.

Beim Verschliessen der Öffnung 15 werden die Deckelteile 7, 8 verschwenkt. Dabei gelangen die konischen Verjüngungen der ausserhalb der Öffnung 15 angeordneten Zapfen 11, 12 mit den Mündungsbereichen der Durchgangsbohrungen 9, 10 der Deckelteile 7, 8 in Berührung. Beim weiteren Verschwenken der Deckelteile 7, 8 wird der radial elastische, den grössten Durchmesser D des Zapfens 11,12 aufweisende Bereich radial zusammengedrückt. Wenn die Deckelteile 7, 8 die geschlossene Stellung erreichen, wirkt der zusammengedrückte Bereich des Zapfens 11, 12 nicht mehr mit dem kleineren Durchmesser d der Durchgangsbohrungen 7, 8 zusammen und kann sich daher wieder ausdehnen. Somit entsteht eine formschlüssige Verbindung zwischen den Zapfen 11, 12 und den Deckelteilen 7, 8.

Die Wandstärke des grossflächigen Kopfes 1 nimmt zu dessen Aussenkontur hin ab.

## Patentansprüche

1. Vorrichtung zum Befestigen von Isolationselementen an einem Bauteil, mit einem grossflächigen Kopf (1),einemvomKopf(1)abragenden Hohlschaft (2) für ein In das Bauteil treibbares Befestigungselement (3), wobei der durch eine Öffnung (15) im Kopf (1) frei zugängliche Innenraum des Hohlschaftes (2) von einem am Kopf (1) angeordneten, um eine ausserhalb der Öffnung (15) liegende Gelenkachse(16, 17) schwenkbaren Deckel verschliessbar ist, der in der geschlossenen Stellung an wenigstens einem Vorsprung (11,12) des Kopfes (1) einrastet, **dadurch gekennzeichnet, dass** der Vorsprung (11,12) an einer parallel zur Querschnittsfläche des Hohlschaftes (2) verlaufenden Fläche angeordnet ist.

2. Vorrichtung nach Anspruch 1, **dadurch gekennzeichnet, dass** die Fläche von einem die Öffnung (15) wenigstens teilweise umgebenden Boden (13) einer im Kopf (1) angeordneten, den Deckel in der geschlossenen Stellung aufnehmenden Vertiefung (14) gebildet ist.

3. Vorrichtung nach Anspruch 2, **dadurch gekennzeichnet, dass** der Vorsprung als im wesentlichen senkrecht vom Boden (13) abragender Zapfen (11,12) ausgebildet ist, der in einer am Deckel angeordneten Durchgangsbohrung (9, 10) einrastbar ist.

4. Vorrichtung nach Anspruch 3, **dadurch gekennzeichnet, dass** sich der Zapfen (11,12) entgegen der Setzrichtung stufenförmig erweitert und zu seinem freien Ende hin konisch verjüngt, wobei der grösste Durchmesser (D) des Zapfens grösser ist als der Durchmesser der Durchgangsbohrung.

5. Vorrichtung nach Anspruch 2 oder 3, **dadurch gekennzeichnet, dass** der Deckel zweiteilig ausgebildet ist, wobei die Deckelteile (7, 8) ausserhalb der Öffnung (15) angelenkt und um parallel zueinander verlaufende Gelenkachsen (16, 17) schwenkbar sind.

6. Vorrichtung nach Anspruch 5 **dadurch gekennzeichnet, dass** an dem Boden (13) wenigstens zwei Zapfen (11, 12) angeordnet sind und jedes Deckelteil (7, 8) wenigstens eine Durchgangsbohrung (9, 10) aufweist, in die ein Zapfen (11, 12) einrastbar ist

## Claims

1. A device for fixing insulation elements to a building component, comprising a head (1) of large surface area, and a hollow shank (2), which protrudes from the head (1), for a fixing element (3) which can be driven into the building component, wherein the interior space of the hollow shank (2), which is freely accessible through an opening (15) in the head (1), can be closed by a cover which is disposed on the head (1), which cover can be swivelled about a swivelling axis (16, 17) situated outside the opening (15) and which in the closed position locks into place on at least one projection (11, 12) on the head (1), **characterised in that** the projection (11, 12) is disposed on a face which is parallel to the cross-sectional area of the hollow shank (2).

2. A device according to claim 1, **characterised in that** said face is formed by a base (13), which at least partially surrounds the opening (15), of an indentation (14) which is disposed in the head (1) and which receives the cover in the closed position.

3. A device according to claim 2, **characterised in that** the projection is formed as a peg (11, 12) which protrudes substantially perpendicularly from the base (13) and which can be locked into place in a through hole (9, 10) disposed on the cover.

4. A device according to claim 3, **characterised in that** the peg (11, 12) widens in the form of a step in the direction opposite the direction of placement and tapers towards its free end, wherein the largest diameter (D) of the peg is larger than the diameter of the through hole.

5. A device according to claim 2 or 3, **characterised in that** the cover is of two-part construction, wherein the cover parts (7, 8) are jointed outside the opening (15) and can swivel about swivelling axes (16, 17) which are parallel to each other.

6. A device according to claim 5, **characterised in that** at least two pegs (11, 12) are disposed on the base (13), and each cover part (7, 8) comprises at least one through hole (9, 10) into which a peg (11, 12) can be locked in place.

## Revendications

1. Dispositif pour la fixation d'éléments isolants à un élément structurel, comprenant une tête à grande surface (1), une tige creuse (2) dépassant de la tête (1) pour un élément de fixation (3) à enfoncer dans l'élément structurel, l'espace intérieur de la tige creuse (2), librement accessible par une ouverture (15) dans la tête (1), pouvant être fermé par un couvercle qui est disposé sur la tête (1) et peut pivoter autour d'un axe d'articulation (16, 17) disposé à l'extérieur de l'ouverture (15) et qui, dans la position fermée, s'encliquète sur au moins une saillie (11, 12) de la tête (1), **caractérisé en ce que** la saillie (11, 12) est disposée sur une surface s'étendant parallèlement à la section transversale de la tige creuse (2).

2. Dispositif selon la revendication 1, **caractérisé en ce que** la surface est formée par un fond (13), entourant au moins partiellement l'ouverture (15), d'un renfoncement (14) qui est ménagé dans la tête (1) et reçoit le couvercle dans la position fermée.

3. Dispositif selon la revendication 2, **caractérisé en ce que** la saillie est conçue sous la forme d'un téton (11, 12) qui dépasse sensiblement verticalement du fond (13) et qui est encliquetable dans un trou débouchant (9, 10) ménagé dans le couvercle.

4. Dispositif selon la revendication 3, **caractérisé en ce que** le téton (11, 12) s'élargit sous forme étagée à l'opposé de la direction d'enfoncement et se rétrécit sous forme conique à son extrémité libre, le plus grand diamètre (D) du téton étant supérieur au diamètre du trou débouchant.

5. Dispositif selon la revendication 2 ou 3, **caractérisé en ce que** le couvercle est conçu en deux parties, les parties de couvercle (7, 8) étant articulées à l'extérieur de l'ouverture (15) et pivotantes autour d'axes d'articulation (16, 17) s'étendant parallèlement l'un à l'autre.

6. Dispositif selon la revendication 5, **caractérisé en ce que** sur le fond (13) sont disposés deux tétons (11, 12), et chaque partie de couvercle (7, 8) comporte au moins un trou débouchant (9, 10) dans lequel un téton (11, 12) est encliquetable.
